# EUROPÄISCHE PATENTSCHRIFT

(11) **EP 3 544 750 B1**
(45) Veröffentlichungstag und Bekanntmachung des Hinweises auf die Patenterteilung: **13.05.2020**
(21) Anmeldenummer: 17821463.1
(22) Anmeldetag: 10.11.2017
(51) Int. Cl.: B21B 13/06, B21B 31/22

(54) **STAUCHGERÜST MIT EINER ANSTELLZYLINDERSCHNELLVERSTELLUNG**
EDGING STAND WITH AN ADJUSTING CYLINDER QUICK ADJUSTMENT
CAGE REFOULEUSE AVEC UN DISPOSITIF DE RÉGLAGE RAPIDE DE CYLINDRES DE RÉGLAGE

(30) Priorität: 22.11.2016 DE 102016122521
(43) Veröffentlichungstag der Anmeldung: 02.10.2019
(73) Patentinhaber: SMS Group GmbH, 40237 Düsseldorf (DE)
(72) Erfinder: WENDT, Stefan, 57271 Hilchenbach (DE); SCHMIDT, Martin, 57271 Hilchenbach (DE); ZIELENBACH, Michael, 57074 Siegen (DE)
(74) Vertreter: Kross, Ulrich
(86) Internationale Anmeldenummer: PCT/DE2017/100952
(87) Internationale Veröffentlichungsnummer: WO 2018/095465

(56) Entgegenhaltungen:
- JP-A- S59 220 205
- JP-A- S60 129 407

## Beschreibung

Die Erfindung betrifft ein Stauchgerüst mit einer Anstellzylinderschnellverstellung für lange, schnelle Hubbewegungen in Stauchgerüsten, mindestens bestehend aus Staucherständer, Anstellsystem, Ausbalancierungssystem und Stauchwalzensätzen, umfassend zumindest jeweils einen Kolben, welcher über Stauchwalzeneinbaustücke zumindest einer Stauchwalze beidseitig zum Anstellen gegen das Walzgut einwirkt und wobei die Anstellung der Stauchwalze je Seite hydraulisch mittels eines Fluids betätigbar ist und die Anstellzylinderschnellverstellung im Staucherständer befestigt ist und die für den Stauchprozess erforderliche Kraft aufbringt.

Die Anstelleinrichtung in Stauchgerüsten hat die Aufgabe, den erforderlichen Walzspalt einzustellen, zu halten und bei Bedarf zu regeln. Hierbei werden die Begrifflichkeiten Schnellanstellung und Regelanstellung verwendet. Die Schnellanstellung dient dem schnellen Öffnen oder des Schließens des Walzspalts. Die Regelanstellung ist die Anstellung bei der letztendlich die Walzkraft mit dem vorher durch die Schnellanstellung eingestellten Walzspalt auf das Walzgut übertragen wird. Die Regelanstellung hält den Walzspalt im Rahmen eines vordefinierten Wertebereichs konstant. Das System wird lediglich über eine Stauchwalzenbalancierung spielfrei gehalten, d.h. es tritt kein Spiel zwischen dem Stauchwalzeneinbaustück, Zylinderkopf und dem Zylinderkolben auf.

In Stauchgerüsten sind Anstelleinrichtungen als rein mechanische, als rein hydraulische bzw. als eine Kombination aus mechanischer und hydraulischer Anstellung bekannt. Technisch möglich und sinnvoll ist die Anordnung von einer oder zwei Anstellungen je Seite.

Bekannt ist beispielsweise eine rein hydraulische Anstelleinrichtung in Stauchgerüsten beim Vorgerüst-Staucher einer Warmbandstraße. Diese ist als ein klassischer Differentialzylinder, bestehend aus Kolben, Zylinderdeckel und Zylinderboden ausgeführt.

Grenzen hat diese Ausführung sowohl in dem erforderlichen Fluidbedarf und damit der Verfahrgeschwindigkeit als auch in der Querkraftempfindlichkeit bei voll ausgefahrener Kolbenstange.

Aus der Druckschrift EP 1 687 104 B1 ist es bekannt, den Anstellzylinder mit einer zweiten Kolbenstange auszustatten, sodass jeder Anstellzylinder einen Kolben aufweist, der mit zwei Kolbenstangen in entgegen gerichtete Richtungen weisend ausgestattet ist, und der Kolben in jeweils einer Ausnehmung im Zylinderboden bzw. Zylinderdeckel eingesetzt ist, wobei diese koaxial angeordnete Bohrungen zur Durchführung der Kolbenstangen besitzen. Diese Lösung hat allerdings den Nachteil, dass für die geforderten Arbeitgeschwindigkeiten eine sehr hohe Pumpleistung benötigt wird.

Aus der Druckschrift EP 2 411 165 B1 ist eine Vorrichtung zum Kantenwalzen von Metallplatten bekannt. Diese Vorrichtung umfasst eine Walze, die an einem Block montiert ist, mindestens einen Kantenbearbeitungs-Hydraulikzylinder mit einer relativ großen Arbeitsfläche umfasst, wobei mindestens ein weiterer Hydraulikzylinder vorgesehen ist, der mit einer relativ kleinen Arbeitsfläche versehen ist und jeder Zylinder einen zugeordneten Kolben aufweist, wobei die Kolben mechanisch derart gekoppelt sind, dass eine Bewegung des einen eine Bewegung des anderen bewirkt. Die Vorrichtung erfordert eine formschlüssige, unter Umständen zu Wartungszwecken lösbare, Verbindung zwischen Anstellung, Balancierzylinder und Balanciertraverse. Hierbei kann es immer wieder zu Leckagen an den Verbindungsstellen kommen. Des Weiteren können unzulässig hohe Querkräfte auf den Zylinderkolben einwirken, die zur Beschädigung der Kolbenstange und weiterer Führungselemente führen kann, was wiederum zu weiteren Leckagen führt.

Die Druckschrift EP 2 265 395 B1 offenbart des Weiteren eine Art Teleskopzylinder, der zwei in Reihe geschaltete auf das Walzgut wirkende Ölsäulen besitzt. Der komplette Anstellweg ist nur durch die Verwendung beider Ölsäulen zu durchfahren.

Aus der Druckschrift JP S60 129407 ist eine gattungsgemässe Vorrichtung bekannt, mit der unterschiedliche Stauchkräfte bereit gestellt werden können.

Aus der Druckschrift JP S59 220205 A ist eine Vorrichtung offenbart, mit der ein Pressenbetrieb und Kaliberwalzen unter optimalen Bedingungen durchgeführt werden kann, indem ein zusammengesetzter Zylinder, der mit einem großen Kolben mit hoher Geschwindigkeit und niedriger Geschwindigkeit und einem kleinen Kolben mit hoher Leistung und hoher Geschwindigkeit ausgestattet ist.

Ferner sind Anstellzylinder in Stauchgerüsten (AWC-Zylinder) in sogenannter Folgeschaltung bekannt. Diese sind regelungstechnisch sehr aufwändig und müssen durch zusätzliche Ventile synchron gehalten werden.

Insbesondere in Stauchgerüsten mit einer großen Öffnungsweite der Anstellsysteme, wie sie beispielsweise in Grobblechstraßen erforderlich ist, gibt es die Anforderung die Anstellsysteme mit einer sehr hohen Anstellgeschwindigkeit von ca. 150 mm/sec zu verfahren. Hierbei soll innerhalb einer kurzen Zeitspanne von ca. 15 sec der komplette Anstellweg durchfahren werden. Das ist beispielsweise prozesstechnisch erforderlich, da die Ingots in Grobblechstraßen zum Erzeugen der erforderlichen großen Breite auf einem vorgeschalteten Drehrollgang gedreht werden. Dadurch wird ein in Walzrichtung betrachtet schmales Ingot durch das Drehen auf dem Drehrollgang in Walzrichtung gesehen daraufhin sehr breit.

Bislang wird diese schnelle Anstellgeschwindigkeit der Anstellung durch eine mechanische Anstellung mit elektromechanischem Antrieb und luftbetätigter Bremse realisiert. Die mechanische Anstellung bewerkstelligt dabei die Grobanstellung des Anstellsystems. In der Regel ist zusätzlich zu der mechanischen Anstellung eine Feinanstellung erforderlich. Diese wird als hydraulische Kurzhub-Anstellung ausgeführt und ist für den Regelbetrieb mit automatischer Breitenregelung und KurzHub-Regelung zur Verkleinerung der Schopfverluste verantwortlich.

In diesem bekannten System aus mechanisch-/hydraulischer Anstellung ist ein Verzicht auf die mechanische Anstellung und die Ausführung des Anstellsystems als rein hydraulische Langhubanstellung bislang nicht wirtschaftlich gewesen, da es nicht möglich war, ohne Bereitstellung entsprechend hoher Pumpleistungen und gleichzeitig einer einfachen Ausführung der hydraulischen Langhubanstellung die erforderlichen hohen Anstellgeschwindigkeiten zu realisieren.

Es ist daher eine Aufgabe der vorliegenden Erfindung, eine Schnellverstellung innerhalb eines kompakten Systems aus Hydraulikzylindern zur Verfügung zu stellen, ohne dass dabei die Hydropumpstation unnötig groß ausgelegt werden muss. Auch Stauchgerüste mit kleineren Öffnungsweiten, wie sie beispielsweise in Warmbandstraßen üblich sind, kann die vorliegende Erfindung zu einer Entlastung der Pumpstation beitragen. Bislang wurde dies durch die sogenannte Folgeschaltung bewerkstelligt.

Diese Aufgabe wird durch die im Anspruch 1 angegebenen Merkmale gelöst, insbesondere dadurch, dass die Anstellzylinderschnellverstellung auf jeder Seite des Staucherständers aus mindestens einem Doppelzylinder besteht, wobei der Doppelzylinder als aus zwei miteinander gekoppelten separat steuerbaren Zylindern besteht und zum einen für die Schnellanstellung und zum anderen für die Regelanstellung der Stauchwalze ausgebildet ist.
(Weiter wie in den ursprünglich eingereichten Unterlagen auf Seite 4, Absatz 5)

Auf diese Weise ist es möglich eine zuverlässige Schnellverstellung von Anstellzylindern insbesondere in einem Stauchgerüst mittels eines rein hydraulischen Anstellsystems, umfassend die erfindungsgemäße Anstellzylinderschnellverstellung, zu realisieren. Dies ist in den Fällen von Vorteil, in denen ein langer und gleichzeitig schneller Zylinderhub erforderlich wird, die ansonsten hohe Kapazitäten an die Pumpleistungen der Hydrauliksysteme erfordern. Ferner werden zusätzliche Stellglieder wie die mechanische Anstellung mit den dazugehörigen Elektrokomponenten (Weggeber, Endschalter, Anstellmotor und entsprechende Einspeisungen) eingespart. Des Weiteren wird durch den Einsatz von Doppelzylindern der Energieverbrauch gesenkt, was wiederum die Kosteneffizienz des gesamten Stauchgerüstes erhöht.

Gemäß einer vorteilhaften Ausführungsform der erfindungsgemäßen Anstellzylinderschnellverstellung ist es vorgesehen, dass der Zylinderkolben der Schnellanstellung und das Gehäuse der Regelanstellung mit dem selben festen Ufer des Staucherständers verbunden sind und zusätzlich das Gehäuse der Schnellanstellung mit der Kolbenstange der Regelanstellung einstückig ausgebildet sein kann. In diesem Fall wird unter Ufer ein Widerlager verstanden, an dem die durch die Anstellzylinderschnellverstellung und die Regelanstellung implizierten Kräfte abgestützt und letztendlich über die Stauchwalzen auf das Walzgut übertragen werden. Im vorliegenden Fall kann das Ufer den Staucherständer mit Querhaupt und den oben und unten angeordneten Ständerholmen umfassen.

In einer mehrstückigen Ausführungsform der erfindungsgemäßen Anstellzylinderschnellverstellung kann der Zylinderkolben der Schnellanstellung mit dem Zylinderkolben der Regelanstellung verbunden sein, während das Gehäuse der Schnellanstellung mit demselben festen Ufer des Gehäuses der Regelanstellung verbunden sein kann.

Gemäß einer anderen mehrstückigen Ausführungsform der erfindungsgemäßen Anstellzylinderschnellverstellung ist es vorgesehen, dass das Zylindergehäuse der Schnellanstellung mit der Kolbenstange der Regelanstellung verbunden ist, während der Zylinderkolben der Schnellanstellung mit demselben festen Ufer des Gehäuses der Regelanstellung verbunden ist.

In einer weiteren bevorzugten Ausführungsform können die Schnellanstellung und die Regelanstellung unabhängig voneinander ansteuerbar ausgebildet sein und die durch die Ansteuerung ausgelöste Bewegung des Gehäuses der Schnellanstellung oder des Zylinderkolbens die Bewegung des Zylinderkolbens der Regelanstellung sodann bedingt. Es ist ferner vorgesehen, dass die Zylinderkolben der Schnellanstellung und der Regelanstellung denselben Hubweg aufweisen können.

Gemäß einer vorteilhaften Ausführungsform der vorliegenden Erfindung, weist die Schnellanstellung gegenüber der Regelanstellung eine höhere Verstellgeschwindigkeit auf, die aufgrund der Flächenverhältnisse der Zylinderkolben zwischen Schnell- und Regelanstellung bei gleichem Volumenstrom des Fluids gegenüber der Regelanstellung um ein mehrfaches höher liegen kann und über die Regelanstellung die erforderliche Walzkraft auf die Stauchwalze aufbringt.

Gemäß einer weiteren besonders vorteilhaften Ausführungsform ist es vorgesehen, dass das verdrängte hydraulische Fluidvolumen im nichtaktiven Teil des Doppelzylinders während der Verstellbewegung in die jeweils andere Zylinderkammer geleitet werden kann, wobei eventuell fehlendes Fluidvolumen in das Hydrauliksystem nachgefördert werden kann und überschüssiges Fluidvolumen ableitbar ist. Hierzu kann ein Vorrats- bzw. ein Ausgleichsbehälter vorgesehen sein.

Auch kann es vorgesehen sein, dass der Zylinderkolben der Regelanstellung des Doppelzylinders als ein Kolben und zwei entgegengesetzt gerichtete Kolbenstangen ausgebildet ist. Dabei können die entgegengesetzt gerichteten Kolbenstangen der Regelanstellung des Doppelzylinders den gleichen Durchmesser aufweisen. Der Zylinderkolben der Schnellanstellung des Doppelzylinders kann als ein Kolben mit zwei entgegensetzt gerichteten Kolbenstangen ausgebildet sein. Die entgegengesetzt gerichteten Kolbenstangen der Schnellanstellung des Doppelzylinders können ebenfalls den gleichen Durchmesser aufweisen.

Es ist vorgesehen, dass bei zwei oder mehr Anstellungen je Seite nur eine Anstellung je Seite als Doppelzylinder ausgebildet ist, wobei die weiteren nicht als Doppelzylinder ausgebildeten Anstellungen als Regelstellungen ausgebildet werden und über das, beim Verfahren des Zylinders, jeweils verdrängte Fluidvolumen angetrieben werden können.

Gemäß einer besonders vorteilhaften Ausführungsform der vorliegenden Erfindung, sind die Zylinder des Doppelzylinders baulich ineinander verschachtelt ausgebildet. Hierdurch kann eine kompakte und platzsparende Bauweise erreicht werden. Dies ist insbesondere dann von Vorteil, wenn am Einsatzort bestehende Stauchwalzwerke umgerüstet werden und hierdurch zusätzlich Platz geschaffen werden kann.

Es ist vorteilhaft, wenn der Kolben der Regelanstellung das Gehäuse der Schnellanstellung ausbildet. Dies trägt zu einer sehr kompakten, in sich geschlossenen Bauweise einer so gebildeten Kolben-/Zylindereinheit bestehend aus der Schnellanstellung und der hiermit verbunden Regelanstellung bei. Ferner ist der Regelanstellung ein Zylinderkopf zugeordnet, der die Querkräfte auf die Anstellung aus dem Anstichstoß vermindern kann. Auch können die Zylinderkolben mit einer Verdrehsicherung ausgestattet werden.

Es ist vorteilhaft, wenn jeder Anstellung ein Wegmesssystem zugeordnet wird. Hierdurch lassen sich exakt Verfahrzustände bestimmen.

Um die Anstellung der Stauchwalzen zu verbessern, ist es vorteilhaft, wenn die Verfahrwege der Regelanstellungen einer Seite regelungstechnisch synchronisiert werden, sodass der Hub für die einzelnen Regelanstellungen einer Seite im Stauchgerüst je Seite jeweils gleich groß ausgebildet ist. Das heißt der Hub der Regelanstellungen einer Seite soll gleich groß sein. Andererseits kann das auch bedeuten, dass beide Seiten untereinander nicht zwangsläufig denselben Hub aufweisen müssen.

Die Steuerungen der einzelnen Anstellungen je Seite der Doppelzylinder und die weiteren möglichen Anstellungen können in einer Steuereinheit zusammengefasst und von dieser angesteuert werden.

Es ist vorteilhaft, wenn die jeweiligen Zylinder des Doppelzylinders (Schnellanstellung und Regelanstellung) von untereinander unabhängig arbeitenden Ventilen angesteuert werden können. Hierdurch können die Betriebszustände in den Doppelzylindern individuell aufeinander abgestimmt werden. Die hierbei eingesetzten und verbauten Steuerventile im Hydrauliksystem können als Servo- oder Proportional-, oder Wegeventile ausgebildet sein.

Gemäß einer besonders vorteilhaften Ausführungsform der erfindungsgemäßen Anstellzylinderschnellverstellung kann die Steuerung der Anstellungen mit Folgeschaltungen verbunden werden, bzw. versehen sein. Hierdurch kann eine besonders gute synchronisierte Vorpositionierung der Anstellungen einer Seite erzielt werden.

Die Erfindung wird im Folgenden anhand eines Ausführungsbeispiels näher erläutert. Es zeigen:
- **Fig. 1**: Die schematische Darstellung eines Stauchers in einer Teilansicht im Schnitt mit der erfindungsgemäßen Anstellzylinderschnellverstellung mit zwei Doppelzylindern für die Schnellanstellung und die Regelanstellung;
- **Fig. 2**: die Darstellung eines möglichen Schaltschemas für eines Doppelzylinders der erfindungsgemäßen Anstellzylinderschnellverstellung im Schnitt;
- **Fig. 3**: die schematische Darstellung des hydraulischen Fluidstroms bei einer ausfahrenden Bewegung des Doppelzylinders nach Fig. 2 im Schnitt;
- **Fig. 4**: die schematische Darstellung eines möglichen Schaltschemas des Doppelzylinders, der erfindungsgemäßen Anstellzylinderschnellverstellung, der mit einem Regelzylinder verbunden ist;
- **Fig. 5**: die schematische Darstellung des hydraulischen Fluidstroms bei einer ausfahrenden Bewegung des Doppelzylinders nach Fig. 4 im Schnitt.

Wie die Fig. 1 zeigt, ist die erfindungsgemäße Anstellzylinderschnellverstellung 9 als ein integraler Bestandteil eines Stauchers 10 ausgebildet. Der Staucher 10 dient dazu, die Kanten eines in den Staucher 10 einlaufenden Walzguts 11 zu stauchen, um somit die Breite des einlaufenden Walzguts 11 im weiteren Walzprozess gezielt zu beeinflussen. Hierzu umfasst der Staucher 10 einer Seite mindesten einen Staucherständer 20 der mit einem Ständerquerhaupt 21 verbunden ist.

Des Weiteren sind obere und untere Ständerholme 22 und 23 vorgesehen. Eine sich daran anschließende Stauchwalzeneinheit 30 besteht im Wesentlichen aus einem oberen und unteren Stauchwalzeneinbaustück 32 und 33 in der eine Stauchwalze 31 drehgelagert wird.

Die Ausbalancierung der auf die Stauchwalze 31 übertragenen Walzkraft geschieht mit Hilfe einer Stauchwalzenbalancierung 40. Die Stauchwalzenbalancierung 40 umfasst eine Balanciertraverse 41 und einen Balancierzylinder 42. Die Balanciertraverse 41 ist mit den Stauchwalzeneinbaustücken 32, 33 verbunden. Der Balancierzylinder 42 wirkt über die Balanciertraverse 41 und über die damit verbundenen Stauchwalzeneinbaustücke 32, 33 auf die Doppelzylinder 50 und übt keine Arbeitskraft auf das Walzgut 11 aus. In dieser Ausführungsform sind die Doppelzylinder 50 jeweils dem oberen und unteren Stauchwalzeneinbaustück 32 und 33 und in linearer Kraftrichtung zugeordnet.

Der Doppelzylinder 50 besteht aus der Regelanstellung 51 und der hiermit verbundenen Schnellanstellung 52. Die Stangenseite 51a der Regelanstellung 51 bildet dabei ein Gehäuse 54a für den Kolben 54 der Schnellanstellung 52 aus. Der Kolben 54 ist dabei mit dem Gehäuse der Regelanstellung 51 verbunden. Der Regelanstellung 51 ist ebenfalls ein Kolben 53 zugeordnet. Der Kolben 53 weist einen größeren Durchmesser auf als die mit ihm verbundene Kolbenstange 53a. Die Kolbenstange 53a bildet zugleich das Gehäuse 54a der Schnellanstellung aus. Seinen Abschluss, in Richtung der Stauchwalze 31, findet die Anordnung in einem Zylinderkopf 55. Der Schnellanstellung 52 ist ein Weggeber 56 zugeordnet über den der Verfahrweg der Kolben 53 und 54 bestimmt werden kann. Ferner ist der Schnellanstellung 52 eine Verdrehsicherung 57 zugeordnet, die verhindert, dass sich die Kolben 53 und 54 in den entsprechenden Zylindern um ihre Längsachse verdrehen.

Die Fig. 2 zeigt eine mögliche Schaltung 60 für die Anstellzylinderschnellverstellung 9 mit dem hierzu vorgesehenen Doppelzylinder 50. Hierfür ist mindestens ein erstes Steuerventil 61 für die Schnellanstellung 52 und mindestens ein zweites Steuerventil 62 für die Regelanstellung 51 vorgesehen. Die Schaltung 60 für die Schnellanstellung 52 erfolgt über mindestens ein erstes Kurzschlussventil 63, das zwischen dem Zu-, bzw. Ablauf 63a für das hydraulische Fluid angeordnet ist und diese quasi direkt miteinander verbindet. Ferner ist mindestens ein weiteres zweites Kurzschlussventil 64 vorgesehen ist, dass die Kolbenseite der Schnellverstellung mit einem geeigneten vorgespannten System zum Zweck des Volumenausgleichs miteinander verbindet. Die Schaltung 60 der Regelanstellung 51 erfolgt ebenfalls über mindestens ein Kurzschlussventil 65, das den Zu- bzw. Ablauf 65a miteinander verbindet. Das hydraulische Fluid kann dabei in einem Kreislauf fließen und kann in einem Fluidvorrat gesammelt und von da über eine Pumpe P in die Schaltung 60 eingespeist werden.

Fig. 3 beschreibt die Fluidströme bei einer ausfahrenden Bewegung in Pfeilrichtung mit der Schnellanstellung. Die in Fig. 2 beschriebene Schaltung 60 - der Schnellanstellung - verbindet mit dem Ventil 61 das Kolbenvolumen 54 der Schnellanstellung 52 mit der Druckversorgung und das Stangenvolumen 70a der Schnellanstellung mit dem Rücklauf. Hierdurch wird die Schnellanstellung aktiv angesteuert und verfahren. Gleichzeitig verbindet die Schaltung 60 die beiden Zylindervolumen der Regelanstellung 51 über das Ventil 65 miteinander, sodass das Fluid durch die von der Schnellanstellung verursachte Bewegung direkt von einer Zylinderkammer in die andere verdrängt werden kann.

Fig. 4 zeigt ein mögliches Schaltschema 80 des Doppelzylinders 50 mit einem verbundenen Regelzylinder in einer Folgeschaltung 81. Die Schaltung besteht aus mindestens einem zusätzlichen ersten Kurzschlussventil 83 und mindestens einem zusätzlichen zweiten Kurzschlussventil 84. Somit kann das Fluid aus einer Zylinderkammer der Regelanstellung 51 direkt in die entgegengesetzt angeordnete Zylinderkammer der nachfolgenden Regelanstellung 51B verdrängt werden. In gleicher Weise kann das verdrängte Fluid der Regelanstellung 51 B direkt in die entgegengesetzt angeordnete Zylinderkammer der Regelanstellung 51 gelangen.

Durch Volumenunterschiede in den Zylinderkammern bzw. Druckleitungen, die fertigungsbedingt sein können, kann fehlendes bzw. überschüssiges Fluidvolumen über das Ventil 82 in den Vorratsbehälter zugeführt bzw. abgeleitet werden.

Die Fig. 5 ist eine schematische Darstellung des Fluidflusses 90 in einer Folgeschaltung bei einer ausfahrenden Bewegung eines Doppelzylinders 50 der mit einer Regelanstellung 51 und einer Schnellanstellung 52 verbunden ist. Unter ausfahrender Bewegung ist die Bewegung der Regelanstellung 51 in Richtung des Pfeils und damit gegen die Stauchwalze und in Richtung des Walzguts gemeint.

### Bezugszeichenliste

- 9: Anstellzylinderschnellverstellung
- 10: Staucher Teilansicht im Schnitt
- 11: Walzgut
- 20: Staucherständer
- 21: Ständerquerhaupt
- 22: Ständerholm oben
- 23: Ständerholm unten
- 30: Stauchwalzeneinheit
- 31: Stauchwalze
- 32: Stauchwalzeneinbaustück oben
- 33: Stauchwalzeneinbaustück unten
- 40: Stauchwalzenbalancierung
- 41: Balanciertraverse
- 42: Balancierzylinder
- 50: Doppelzylinder
- 51: Regelanstellung
- 51a: Stangenseite
- 51B: Regelanstellung
- 52: Schnellanstellung
- 53: Zylinderkolben der Regelanstellung
- 53a: Kolbenstange
- 54: Zylinderkolben der Schnellanstellung
- 54a: Gehäuse
- 55: Zylinderkopf
- 56: Weggeber
- 57: Verdrehsicherung
- 60: mögliches Schaltschema eines Doppelzylinders
- 61: Steuerventil Schnellanstellung
- 62: Steuerventil Regelanstellung
- 63: erstes Kurzschlussventil
- 63a: Zu- bzw. Ablauf (Druckleitungen)
- 64: zweites Kurzschlussventil
- 65: Kurzschlussventil Regelanstellung
- 66, 66a: Fluidvorrat
- 70: Fluidfluss bei ausfahrender Bewegung für (60) im Betriebsmodus Schnellverstellung
- 80: Schaltschema des Doppelzylinders mit einem verbundenen Regelzylinder
- 81: Folgeschaltung
- 82: Steuerventil Regelanstellung
- 83: erstes Kurzschlussventil in der Folgeschaltung
- 84: zweites Kurzschlussventil in der Folgeschaltung
- 90: Fluidfluss bei ausfahrender Bewegung für (80) eines Doppelzylinders im Betriebsmodus Schnellverstellung
- P: Pumpe

## Patentansprüche

1. Stauchgerüst mit einer Anstellzylinderschnellverstellung (9) für lange, schnelle Hubbewegungen, das Stauchgerüst mindestens bestehend aus Staucherständer (20), Anstellsystem, Ausbalancierungssystem und Stauchwalzensätzen (31), die Anstellzylinderschnellverstellung (9) umfassend zumindest jeweils einen Kolben, welcher über Stauchwalzeneinbaustücke (32, 33) zumindest einer Stauchwalze (31) beidseitig zum Anstellen gegen das Walzgut (11) einwirkt und wobei die Anstellung der Stauchwalze (31) je Seite hydraulisch mittels eines Fluids betätigbar ist und die Anstellzylinderschnellverstellung (9) im Staucherständer (20) befestigt ist und die für den Stauchprozess erforderliche Kraft aufbringt, wobei die Anstellzylinderschnellverstellung (9) auf jeder Seite des Staucherständers (20) aus mindestens einem Doppelzylinder (50) besteht, **dadurch gekennzeichnet, dass** der Doppelzylinder (50) als aus zwei miteinander gekoppelten separat steuerbaren Zylindern besteht und zum einen für die Schnellanstellung (52) und zum anderen für die Regelanstellung (51B) der Stauchwalze (31) ausgebildet ist.

2. Stauchgerüst mit einer Anstellzylinderschnellverstellung (9) nach Anspruch 1, **dadurch gekennzeichnet, dass** der Zylinderkolben (54) der Schnellanstellung (52) und das Gehäuse der Regelanstellung (51) mit demselben festen Ufer des Staucherständers (20) verbunden sind.

3. Stauchgerüst mit einer Anstellzylinderschnellverstellung (9) nach Anspruch 2, **dadurch gekennzeichnet, dass** das Gehäuse der Schnellanstellung (52) mit der Kolbenstange (53a) der Regelanstellung (51) einstückig ausgebildet ist.

4. Stauchgerüst mit einer Anstellzylinderschnellverstellung (9) nach Anspruch 1, **dadurch gekennzeichnet, dass** der Zylinderkolben (54) der Schnellanstellung (52) mit der Kolbenstange (53a) der Regelanstellung (51) verbunden ist, während das Gehäuse der Schnellanstellung (52) mit demselben festen Ufer des Gehäuse der Regelanstellung (51) verbunden ist.

5. Stauchgerüst mit einer Anstellzylinderschnellverstellung (9) nach Anspruch 1, **dadurch gekennzeichnet, dass** das Zylindergehäuse der Schnellanstellung (52) mit der Kolbenstange (53a) der Regelanstellung (51) verbunden ist, während der Zylinderkolben (54) der Schnellanstellung (52) mit demselben festen Ufer des Gehäuses der Regelanstellung (51) verbunden ist.

6. Stauchgerüst mit einer Anstellzylinderschnellverstellung (9) nach den Ansprüchen 1 bis 5, **dadurch gekennzeichnet, dass** die Schnellanstellung (52) und die Regelanstellung (51) unabhängig voneinander ansteuerbar ausgebildet sind und die durch die Ansteuerung ausgelöste Bewegung des Gehäuses (54a) oder des Zylinderkolbens (54) der Schnellanstellung (52) die Bewegung des Zylinderkolbens (53) der Regelanstellung (51) bedingt.

7. Stauchgerüst mit einer Anstellzylinderschnellverstellung (9) nach Anspruch 6, **dadurch gekennzeichnet, dass** die Zylinderkolben (54, 53) der Schnellanstellung (52) und der Regelanstellung (51) denselben Hubweg aufweisen.

8. Stauchgerüst mit einer Anstellzylinderschnellverstellung (9) nach Anspruch 7, **dadurch gekennzeichnet, dass** die Schnellanstellung (52) gegenüber der Regelanstellung (51) eine höhere Verstellgeschwindigkeit aufweist, die aufgrund der Flächenverhältnisse der Zylinderkolben (54, 53) zwischen Schnell- und Regelanstellung (52, 51) bei gleichem Volumenstrom des Fluids gegenüber der Regelanstellung (51) um ein Mehrfaches höher liegt und über die Regelanstellung (51) die erforderliche Walzkraft auf die Stauchwalze (31) aufbringbar ist.

9. Stauchgerüst mit einer Anstellzylinderschnellverstellung (9) nach Anspruch 8, **dadurch gekennzeichnet, dass** das verdrängte hydraulische Fluidvolumen im nichtaktiven Teil des Doppelzylinders (50) während der Verstellbewegung in die jeweils andere Zylinderkammer leitbar ist, wobei fehlendes Fluidvolumen nachförderbar ist, bzw. überschüssiges Fluidvolumen ableitbar ist.

10. Stauchgerüst mit einer Anstellzylinderschnellverstellung (9) nach Anspruch 9, **dadurch gekennzeichnet, dass** der Zylinderkolben (53) der Regelanstellung (51) des Doppelzylinders (50) als ein Kolben mit zwei entgegengesetzt gerichteten Kolbenstangen (51a, 53a) ausgebildet ist.

11. Stauchgerüst mit einer Anstellzylinderschnellverstellung (9) nach Anspruch 10, **dadurch gekennzeichnet, dass** die entgegengesetzt gerichteten Kolbenstangen (51a, 53a) der Regelanstellung (51) des Doppelzylinders (50) den gleichen Durchmesser aufweisen.

12. Stauchgerüst mit einer Anstellzylinderschnellverstellung (9) nach den Ansprüchen 1 bis 11, **dadurch gekennzeichnet, dass** der Zylinderkolben (54) der Schnellanstellung (52) des Doppelzylinders (50) als ein Kolben (54) und zwei entgegensetzt gerichtete Kolbenstangen ausgebildet ist.

13. Stauchgerüst mit einer Anstellzylinderschnellverstellung (9) nach Anspruch 12 , **dadurch gekennzeichnet, dass** die entgegengesetzt gerichteten Kolbenstangen der Schnellanstellung (52) des Doppelzylinders (50) den gleichen Durchmesser aufweisen.

14. Stauchgerüst mit einer Anstellzylinderschnellverstellung (9) nach den Ansprüchen 1 bis 13, **dadurch gekennzeichnet, dass** bei zwei oder mehr Anstellungen je Seite nur eine Anstellung je Seite als Doppelzylinder (50) ausgebildet ist, wobei die weiteren nicht als Doppelzylinder ausgebildeten Anstellungen als Regelanstellungen (51) ausgebildet sind und über das beim Verfahren des Zylinderkolbens (53) jeweils verdrängte Fluidvolumen antreibbar sind.

15. Stauchgerüst mit einer Anstellzylinderschnellverstellung (9) nach Anspruch 14, **dadurch gekennzeichnet, dass** die Zylinder des Doppelzylinders (50) baulich ineinander verschachtelt ausgebildet sind, um hierdurch eine kompakte Bauweise zu erreichen.

16. Stauchgerüst mit einer Anstellzylinderschnellverstellung (9) nach Anspruch 15, **dadurch gekennzeichnet, dass** der Zylinderkolben (53) der Regelanstellung (51) das Gehäuse (Zylinder) der Schnellanstellung (52) ausbildet.

17. Stauchgerüst mit einer Anstellzylinderschnellverstellung (9) nach den Ansprüchen 1 bis 16, **dadurch gekennzeichnet, dass** der Regelanstellung (51) ein Zylinderkopf (55) zugeordnet ist, der die Querkräfte auf die Anstellung aus dem Anstichstoß vermindert.

18. Stauchgerüst mit einer Anstellzylinderschnellverstellung (9) nach Anspruch 17, **dadurch gekennzeichnet, dass** die Zylinderkolben (53, 54) mit einer Verdrehsicherung (57) ausgebildet sind.

19. Stauchgerüst mit einer Anstellzylinderschnellverstellung (9) nach den Ansprüchen 1 bis 18, **dadurch gekennzeichnet, dass** jeder Anstellung ein Wegmesssystem (56) zugeordnet ist.

20. Stauchgerüst mit einer Anstellzylinderschnellverstellung (9) nach Anspruch 19, **dadurch gekennzeichnet, dass** die Verfahrwege der Regelanstellungen regelungstechnisch synchronisierbar sind, sodass der Hub für die einzelnen Regelanstellungen (51) im Stauchgerüst je Seite jeweils gleich groß ausgebildet ist.

21. Stauchgerüst mit einer Anstellzylinderschnellverstellung (9) nach Anspruch 20, **dadurch gekennzeichnet, dass** die Steuerungen der Anstellungen je Seite der Doppelzylinder (50) und weiterer Anstellungen in einer Steuereinheit zusammengefasst und von dieser steuerbar sind.

22. Stauchgerüst mit einer Anstellzylinderschnellverstellung (9) nach Anspruch 21, **dadurch gekennzeichnet, dass** die jeweiligen Zylinder des Doppelzylinders (50) von untereinander unabhängig arbeitenden Ventilen (61, 62, 63, 64, 65, 82, 83, 84) steuerbar sind.

23. Stauchgerüst mit einer Anstellzylinderschnellverstellung (9) nach Anspruch 22, **dadurch gekennzeichnet, dass** die Steuerventile (61, 62, 63, 64, 65, 82, 83, 84) als Servo- oder Proportional-, oder Wegeventile ausgebildet sind.

24. Stauchgerüst mit einer Anstellzylinderschnellverstellung (9) nach den Ansprüchen 1 bis 23, **dadurch gekennzeichnet, dass** die Zylinderkammern mehrerer Regelanstellungen (51, 51B) mit Kurzschlussventilen (83, 84) verbunden sind, sodass hierdurch eine synchronisierte Vorpositionierung der Anstellungen einer Seite im Stauchgerüst erzielbar ist.

## Claims

1. Edging stand with an adjustment cylinder quick-action adjusting means (9) for lengthy, rapid stroke movements, the edging stand consisting at least of edging housing (20), adjustment system, equalising system and edging roll sets (31), the adjustment cylinder quick-action adjusting means (9) comprising at least a piston, which acts by way of edging roll chocks (32, 33) of at least one edging roll (31) on both sides for adjustment relative to the rolling material (11) and wherein the adjustment of the edging roll (31) is hydraulically actuable on each side by means of a fluid and the adjustment cylinder quick-action adjusting means (9) is secured in the edging housing (20) and exerts the force required for the edging process, wherein the adjustment cylinder quick-action adjusting means (9) consists of at least one double-acting cylinder (50) on each side of the edging housing (20), **characterised in that** the double-acting cylinder (50) consists of two separately controllable cylinders coupled together and is constructed on the one hand for quick-action adjusting means (52) and on the other hand for regulating adjusting means (51B) of the edging roll (31).

2. Edging stand with an adjustment cylinder quick-action adjusting means (9) according to claim 1, **characterised in that** the cylinder piston (54) of the quick-action adjusting means (52) and the housing of the regulating adjusting means (51) are connected with the same fixed border of the edging housing (20).

3. Edging stand with an adjustment cylinder quick-action adjusting means (9) according to claim 2, **characterised in that** the housing of the quick-action adjusting means (52) is constructed integrally with the piston rod (53a) of the regulating adjusting means (51).

4. Edging stand with an adjustment cylinder quick-action adjusting means (9) according to claim 1, **characterised in that** the cylinder piston (54) of the quick-action adjusting means (52) is connected with the piston rod (53a) of the regulating adjusting means (51), whereas the housing of the quick-action adjusting means (52) is connected with the same fixed border of the housing of the regulating adjusting means (51).

5. Edging stand with an adjustment cylinder quick-action adjusting means (9) according to claim 1, **characterised in that** the cylinder housing of the quick-action adjusting means (52) is connected with the piston rod (53a) of the regulating adjusting means (51), whereas the cylinder piston (54) of the quick-action adjusting means (52) is connected with the same fixed border of the housing of the regulating adjusting means (51).

6. Edging stand with an adjustment cylinder quick-action adjusting means (9) according to any one of claims 1 to 5, **characterised in that** the quick-action adjusting means (52) and the regulating adjusting means (51) are constructed to be activatable independently of one another and the movement, which is triggered by the activation, of the housing (54a) or of the cylinder piston (54) of the quick-action adjusting means (52) causes the movement of the cylinder piston (53) of the regulating adjusting means (51).

7. Edging stand with an adjustment cylinder quick-action adjusting means (9) according to claim 6, **characterised in that** the cylinder pistons (54, 53) of the quick-action adjusting means (52) and the regulating adjusting means (51) have the same stroke travel.

8. Edging stand with an adjustment cylinder quick-action adjusting means (9) according to claim 7, **characterised in that** the quick-action adjusting means (52) has a higher adjustment speed relative to the regulating adjusting means (51), which due to the area relationships of the cylinder pistons (54, 53) between quick-action adjusting means (52) and regulating adjusting means (51) is higher by a multiple for the same volume flow of the fluid relative to the regulating adjusting means (51) and the required rolling force can be exerted on the edging roll (31) by way of the regulating adjusting means (51).

9. Edging stand with an adjustment cylinder quick-action adjusting means (9) according to claim 8, **characterised in that** the displaced hydraulic fluid volume in the non-active part of the double-acting cylinder (50) during the adjusting movement can be conducted into the respective other cylinder chamber, wherein a deficient fluid volume can be required or excess fluid volume can be conducted away.

10. Edging stand with an adjustment cylinder quick-action adjusting means (9) according to claim 9, **characterised in that** the cylinder piston (53) of the regulating adjusting means (51) of the double-acting cylinder (50) is constructed as a piston with two oppositely directed piston rods (51a, 53a).

11. Edging stand with an adjustment cylinder quick-action adjusting means (9) according to claim 10, **characterised in that** the oppositely directed piston rods (51a, 53a) of the regulating adjusting means (51) of the double-acting cylinder (50) have the same diameter.

12. Edging stand with an adjustment cylinder quick-action adjusting means (9) according to any one of claims 1 to 11, **characterised in that** the cylinder piston (54) of the quick-action adjusting means (52) of the double-acting cylinder (50) is constructed as a piston (54) and two oppositely directed piston rods.

13. Edging stand with an adjustment cylinder quick-action adjusting means (9) according to claim 12, **characterised in that** the oppositely directed piston rods of the quick-action adjusting means (52) of the double-acting cylinder (50) have the same diameter.

14. Edging stand with an adjustment cylinder quick-action adjusting means (9) according to any one of claims 1 to 13, **characterised in that** in the case of two or more adjusting means per side only one adjusting means per side is constructed as a double-acting cylinder (50), wherein the further adjusting means not constructed as a double-acting cylinder are constructed as regulating adjusting means (51) and are drivable by way of the fluid volume respectively displaced on movement of the cylinder piston (53).

15. Edging stand with an adjustment cylinder quick-action adjusting means (9) according to claim 14, **characterised in that** the cylinders of the double-acting cylinder (50) are configured to be constructionally nested one in the other so as to thereby achieve a compact mode of construction.

16. Edging stand with an adjustment cylinder quick-action adjusting means (9) according to claim 15, **characterised in that** the cylinder piston (53) of the regulating adjusting means (51) forms the housing (cylinder) of the quick-action adjusting means (52).

17. Edging stand with an adjustment cylinder quick-action adjusting means (9) according to any one of claims 1 to 16, **characterised in that** a cylinder head (55), which reduces the transverse forces acting from the pass impact on the adjusting means, is associated with the regulating adjusting means (51).

18. Edging stand with an adjustment cylinder quick-action adjusting means (9) according to claim 17, **characterised in that** the cylinder pistons (53, 54) are constructed with securing means (57) against twisting.

19. Edging stand with an adjustment cylinder quick-action adjusting means (9) according to any one of claims 1 to 18, **characterised in that** a travel measuring system (56) is associated with each adjusting means.

20. Edging stand with an adjustment cylinder quick-action adjusting means (9) according to claim 19, **characterised in that** the movement travels of the regulating adjusting means can be synchronised by way of regulation so that the stroke for the individual regulating adjusting means (51) in the edging stand is formed to be the same per side.

21. Edging stand with an adjustment cylinder quick-action adjusting means (9) according to claim 20, **characterised in that** the controls of the adjusting means per side of the double-acting cylinder (50) and further adjusting means are combined in a control unit and are controllable by this.

22. Edging stand with an adjustment cylinder quick-action adjusting means (9) according to claim 21, **characterised in that** the respective cylinders of the double-acting cylinder (50) are controllable by valves (61, 62, 63, 64, 65, 82, 83, 84) operating independently of one another.

23. Edging stand with an adjustment cylinder quick-action adjusting means (9) according to claim 22, **characterised in that** the control valves (61, 62, 63, 64, 65, 82, 83, 84) are constructed as servo-valves or proportional-valves or travel valves.

24. Edging stand with an adjustment cylinder quick-action adjusting means (9) according to any one of claims 1 to 23, **characterised in that** the cylinder chambers of several regulating adjusting means (51, 51B) are connected with bypass valves (83, 84) so that a synchronised pre-positioning of the adjusting means per side in the edging stand is thereby achievable.

## Revendications

1. Cage refouleuse comprenant un déplacement rapide de cylindre de positionnement (9) pour de longs mouvements de courses rapides, la cage refouleuse étant constituée au minimum par des montants de refouleuse (20), par un système de positionnement, par un système de contrebalancement et par des ensembles de cylindres de refoulement (31), le déplacement rapide de cylindre de positionnement (9) comprenant au moins de manière respective un piston qui intervient, par l'intermédiaire d'empoises de cylindres de refoulement (32, 33) d'au moins un cylindre de refoulement (31) des deux côtés, à des fins de positionnement contre le produit de laminage (11) ; et dans lequel le positionnement du cylindre de refoulement (31) peut être actionné, de chaque côté, par voie hydraulique au moyen d'un fluide, et le déplacement rapide de cylindre de positionnement (9) est fixé dans le montant de refouleuse (20) et exerce la force nécessaire pour le processus de refoulement ; dans lequel le déplacement rapide de cylindre de positionnement (9) est constitué, de chaque côté du montant de refouleuse (20), par au moins un double cylindre (50), **caractérisée en ce que** le double cylindre (50) est constitué par deux cylindres accouplés l'un à l'autre qui peuvent être actionnés de manière séparée et est réalisé d'une part pour le positionnement rapide (52) et d'autre part pour le positionnement réglementaire (51B) du cylindre de refoulement (31).

2. Cage refouleuse comprenant un déplacement rapide de cylindre de positionnement (9) selon la revendication 1, **caractérisée en ce que** le piston de cylindre (54) du positionnement rapide (52) et le logement du positionnement réglementaire (51) sont reliés au même bord fixe du montant de refouleuse (20).

3. Cage refouleuse comprenant un déplacement rapide de cylindre de positionnement (9) selon la revendication 2, **caractérisée en ce que** le logement du positionnement rapide (52) est réalisé en une seule pièce avec la tige de piston (53a) du positionnement réglementaire (51).

4. Cage refouleuse comprenant un déplacement rapide de cylindre de positionnement (9) selon la revendication 1, **caractérisée en ce que** le piston de cylindre (54) du positionnement rapide (52) est reliée à la tige de piston (53a) du positionnement réglementaire (51), tandis que le logement du positionnement rapide (52) est relié au même bord fixe du logement du positionnement réglementaire (51).

5. Cage refouleuse comprenant un déplacement rapide de cylindre de positionnement (9) selon la revendication 1, **caractérisée en ce que** le logement de cylindre du positionnement rapide (52) est relié à la tige de piston (53a) du positionnement réglementaire (51), tandis que le piston de cylindre (54) du positionnement rapide (52) est relié au même bord fixe du logement du positionnement réglementaire (51).

6. Cage refouleuse comprenant un déplacement rapide de cylindre de positionnement (9) selon les revendications 1 à 5, **caractérisée en ce que** le positionnement rapide (52) et le positionnement réglementaire (51) sont réalisés pour être excités indépendamment l'un de l'autre et le mouvement du logement (54a) ou du piston de cylindre (54) du positionnement rapide (52), déclenché par l'excitation, conditionne le mouvement du piston de cylindre (53) du positionnement réglementaire (51).

7. Cage refouleuse comprenant un déplacement rapide de cylindre de positionnement (9) selon la revendication 6, **caractérisée en ce que** les pistons de cylindres (54, 53) du positionnement rapide (52) et du positionnement réglementaire (51) présentent la même course.

8. Cage refouleuse comprenant un déplacement rapide de cylindre de positionnement (9) selon la revendication 7, **caractérisée en ce que** le positionnement rapide (52) présente une vitesse de déplacement supérieure à celle du positionnement réglementaire (51), qui est supérieure d'un multiple, sur base des rapports de surfaces des pistons de cylindres (54, 53) entre le positionnement rapide et le positionnement réglementaire (52, 51) avec le même courant volumique du fluide, par rapport à celle du positionnement réglementaire (51) et, par l'intermédiaire du positionnement réglementaire (51), la force de laminage requise peut être appliquée sur le cylindre de refoulement (31).

9. Cage refouleuse comprenant un déplacement rapide de cylindre de positionnement (9) selon la revendication 8, **caractérisée en ce que** le volume comprimé du fluide hydraulique, dans la partie inactive du double cylindre (50), peut être guidé, au cours du mouvement de déplacement, jusque dans l'autre chambre respective du cylindre ; dans laquelle un volume de fluide insuffisant peut faire l'objet d'une réalimentation, respectivement un volume de fluide en excès peut-être évacué.

10. Cage refouleuse comprenant un déplacement rapide de cylindre de positionnement (9) selon la revendication 9, **caractérisée en ce que** le piston de cylindre (53) du positionnement réglementaire (51) du double cylindre (50) est réalisé sous la forme d'un piston comprenant deux tiges de piston à orientation opposée (51a, 53a).

11. Cage refouleuse comprenant un déplacement rapide de cylindre de positionnement (9) selon la revendication 10, **caractérisée en ce que** les tiges de piston à orientation opposée (51a, 53a) du positionnement réglementaire (51) du double cylindre (50) présentent un diamètre égal.

12. Cage refouleuse comprenant un déplacement rapide de cylindre de positionnement (9) selon les revendications 1 à 11, **caractérisée en ce que** le piston de cylindre (54) du positionnement rapide (52) du double cylindre (50) est réalisé sous la forme d'un piston (54) et de deux tiges de piston à orientation opposée.

13. Cage refouleuse comprenant un déplacement rapide de cylindre de positionnement (9) selon la revendication 12, **caractérisée en ce que** les tiges de pistons à orientation opposée du positionnement rapide (52) du double cylindre (50) présentent un diamètre égal.

14. Cage refouleuse comprenant un déplacement rapide de cylindre de positionnement (9) selon les revendications 1 à 13, **caractérisée en ce que**, dans le cas de deux positionnements ou plus de chaque côté, un seul positionnement est réalisé de chaque côté sous la forme d'un double cylindre (50) ; dans lequel les positionnements supplémentaires qui ne sont pas réalisés sous la forme de doubles cylindres sont réalisés sous la forme de positionnements réglementaires (51) et peuvent être entraînés par l'intermédiaire du volume de fluide respectivement comprimé lors du déplacement du piston de cylindre (53).

15. Cage refouleuse comprenant un déplacement rapide de cylindre de positionnement (9) selon la revendication 14, **caractérisée en ce que** les cylindres du double cylindre (50) sont réalisés, en ce qui concerne leur structure, à l'état réciproquement emboîté, pour ainsi obtenir une structure compacte.

16. Cage refouleuse comprenant un déplacement rapide de cylindre de positionnement (9) selon la revendication 15, **caractérisée en ce que** le piston de cylindre (53) du positionnement réglementaire (51) est réalisé pour faire office de logement (de cylindre) du positionnement rapide (52).

17. Cage refouleuse comprenant un déplacement rapide de cylindre de positionnement (9) selon les revendications 1 à 16, **caractérisée en ce qu'**une tête de cylindre (55) est attribuée au positionnement réglementaire (51), qui réduit les forces transversales s'exerçant sur le positionnement à partir du choc de la phase initiale.

18. Cage refouleuse comprenant un déplacement rapide de cylindre de positionnement (9) selon la revendication 17, **caractérisée en ce que** les pistons de cylindres (53, 54) sont réalisés avec une protection antirotation (57).

19. Cage refouleuse comprenant un déplacement rapide de cylindre de positionnement (9) selon les revendications 1 à 18, **caractérisée en ce qu'**un système de mesure de course (56) est attribué à chaque positionnement.

20. Cage refouleuse comprenant un déplacement rapide de cylindre de positionnement (9) selon la revendication 19, **caractérisée en ce que** les déplacements des positionnements réglementaires peuvent être synchronisés en ce qui concerne la technique de réglage, d'une manière telle que la course pour les positionnements réglementaires individuels (51) est chaque fois réalisée avec une dimension égale de chaque côté dans la cage refouleuse.

21. Cage refouleuse comprenant un déplacement rapide de cylindre de positionnement (9) selon la revendication 20, **caractérisée en ce que** les commandes des positionnements de chaque côté du double cylindre (50) et des positionnements supplémentaires sont rassemblés dans une unité de commande et peuvent être pilotés par cette dernière.

22. Cage refouleuse comprenant un déplacement rapide de cylindre de positionnement (9) selon la revendication 21, **caractérisée en ce que** les cylindres respectifs du double cylindre (50) peuvent être commandés par l'intermédiaire de soupapes (61, 62, 63, 64, 65, 82, 83, 84) qui travaillent indépendamment les unes des autres.

23. Cage refouleuse comprenant un déplacement rapide de cylindre de positionnement (9) selon la revendication 22, **caractérisée en ce que** les soupapes de commande (61, 62, 63, 64, 65, 82, 83, 84) sont réalisées sous la forme de servosoupapes ou de soupapes proportionnelles ou encore de soupapes directionnelles.

24. Cage refouleuse comprenant un déplacement rapide de cylindre de positionnement (9) selon les revendications 1 à 23, **caractérisée en ce que** les chambres de cylindres de plusieurs positionnements réglementaires (51, 51B) sont reliées à des soupapes de court-circuit (83, 84), d'une manière telle que l'on peut obtenir de cette manière un prépositionnement synchronisé des positionnements d'un côté dans la cage refouleuse.
